# EUROPÄISCHE PATENTSCHRIFT

(11) **EP 4 090 497 B1**
(45) Veröffentlichungstag und Bekanntmachung des Hinweises auf die Patenterteilung: **31.12.2025**
(21) Anmeldenummer: 21700562.8
(22) Anmeldetag: 13.01.2021
(51) Int. Cl.: B25B 5/06, B25B 5/16

(54) **SPANNWERKZEUG MIT SPANNKRAFTSENSOR**
CLAMPING TOOL WITH CLAMPING FORCE SENSOR
OUTIL DE SERRAGE DOTÉ D'UN CAPTEUR DE FORCE DE SERRAGE

(30) Priorität: 13.01.2020 DE 102020100582
(43) Veröffentlichungstag der Anmeldung: 23.11.2022
(73) Patentinhaber: Wolfcraft GmbH, 56746 Kempenich (DE)
(72) Erfinder: NONIEWICZ, Zbigniew, 56746 Kempenich (DE); SCHUMACHER, Andree, 53424 Remagen (DE); ZIMMER, Jürgen, 56077 Koblenz (DE)
(74) Vertreter: Grundmann, Dirk
(86) Internationale Anmeldenummer: PCT/EP2021/050566
(87) Internationale Veröffentlichungsnummer: WO 2021/144298

(56) Entgegenhaltungen:
- WO-A1-86/07232
- DE-A1- 102013 101 479
- DE-U1- 202008 000 295
- US-B1- 6 758 098
- US-B2- 7 396 005

## Beschreibung

### Gebiet der Technik

Die Erfindung betrifft ein Spannwerkzeug mit einer Einrichtung zur Erzeugung einer Spannstellung, in der zwei Spannelemente eine Spannkraft auf ein Werkstück aufbringen, deren Gegenkraft ein die Spannelemente miteinander verbindendes Verbindungsglied aufnimmt, mit einem sich beim Erzeugen der Spannkraft verformenden Element und mit einem Sensorelement, dass die Verformung des verformbaren Elementes in ein elektrisches Signal wandelt, aus dem Wert der Spannkraft ermittelbar ist.

Die Erfindung betrifft darüber hinaus auch ein Verfahren zum Betrieb des Spannwerkzeuges in Kombination mit einer Sende-/Empfangseinrichtung.

### Stand der Technik

Die DE 20 2008 000 295 U1 beschreibt eine C-förmige Spannwerkzeug gemäß dem Oberbegriff des Patentanspruchs 1, bei der mittels eines Sensorelementes die zwischen zwei Spannelementen aufgebrachte Spannkraft ermittelt werden kann.

Die US 6,758,098 B1 beschreibt ebenfalls eine C-förmige Spannzwinge, bei der ein Dehnungsmessstreifen verwendet wird, um durch die Verformung eines verformbaren Elementes eine Spannkraft zu ermitteln.

Die DE 21 2005 000 037 U1 beschreibt eine Einhandspannzwinge mit einem Sensor zur Ermittlung der aufgebracht Kraft, wobei der Sensor an einer Spannbacke angeordnet ist.

Die DE 10 2013 101 479 A1 beschreibt eine Spannzwinge mit einer fest an einer Stange angeordneten festen Spannbacke und einer beweglichen Spannbacke, die von einem Antriebsgehäuse getragen wird. Innerhalb des Antriebsgehäuses befindet sich ein Antriebskörper, der durch die hin und her Schwenkbewegung eines Antriebsarms gegenüber der Stange in Richtung auf die feste Spannbacke oder in einer anderen Montierung in Richtung weg von der festen Spannbacke verlagert werden kann. Bei einer Betätigung des Antriebsarms verkanntet sich der Antriebskörper an der Stange, um nach der Betätigung von einer Rückstellfeder wieder zurück verlagert zu werden. eines Blockierelementes an der Stange ab. Das Blockierelement bildet eine Rückdrücksperre, die durch Betätigung eines Lösehebels aufgehoben werden kann.

### Zusammenfassung der Erfindung

Der Erfindung liegt die Aufgabe zugrunde, ein gattungsgemäßes Spannwerkzeug gebrauchsvorteilhaft weiterzubilden.

Gelöst wird die Aufgabe durch die in den Ansprüchen angegebene Erfindung, wobei die Unteransprüche nicht nur vorteilhafte Weiterbildungen der in den nebengeordneten Ansprüchen angegebenen Erfindung sondern auch eigenständige Lösungen der Aufgabe darstellen.

Zunächst und im Wesentlichen wird vorgeschlagen, dass das verformbare Element, welches sich beim Aufbringen der Spannkraft verformt ein Blockierelement ist, über das sich in der Spannstellung eines der Spannelemente am Verbindungsglied abstützt. In einer Variante der Erfindung wird vorgeschlagen, dass das Blockierelement derart ausgestaltet ist und eine derartige Funktion besitzt, wie sie in der DE 10 2013 101 479 A1 beschrieben wird. Der Offenbarungsgehalt dieser Schrift wird deshalb vollinhaltlich mit in diese Anmeldung einbezogen, auch um Merkmale dieser Schrift in die Ansprüche zu übernehmen.

Es ist insbesondere vorgesehen, dass sich das Blockierelement von einer sich am Verbindungsglied abstützenden Blockierstellung in eine Freigabestellung bringen lässt, dann lässt sich das sich mit dem Blockierelement am Verbindungsglied abstützende Spannelement, also insbesondere eine Spannbacke in der Freigabestellung in Richtung der Gegenkraft gegenüber dem Verbindungsglied, also beispielsweise einer Stange verlagern. Erfindungsgemäß kann das Spannelement an einem Antriebsgehäuse angeordnet sein, welches sich entlang des Verbindungsgliedes verlagern lässt. In der Freigabestellung lässt sich das Antriebsgehäuse insbesondere in der Erstreckungsrichtung des Verbindungsgliedes verlagern, wobei das Antriebsgehäuse ein Antriebsglied, insbesondere in Form eines Antriebsarmes aufweisen kann, mit dem das Antriebsgehäuse durch eine Repetierbewegung des Antriebsgliedes schrittweise in Richtung der Spannkraft verlagerbar ist. Das Sensorelement kann von einem Dehnungsmesselement ausgebildet sein. Das Sensorelement ist insbesondere auf einer Oberfläche des Blockierelementes angeordnet. Es kann dort aufgeklebt sein. Es kann in einer Tasche einliegen. Es kann auch anderweitig am Blockierelement befestigt sein. Wesentlich ist, dass eine Verformung, insbesondere eine Dehnung, des Blockierelementes auf das Sensorelement übertragen wird, sodass die Verformung in ein elektrisches Signal umgewandelt werden kann, aus dem die Spannkraft ermittelt werden kann. Das Element, insbesondere das Blockierelement kann ein Fenster aufweisen, durch welches sich das Verbindungsglied, also beispielsweise eine Stange erstreckt. Das Fenster kann zwei parallele Schenkel aufweisen, die jeweils an Kanten angrenzen, die in der Blockierstellung am Verbindungsglied verkanten. Das Sensorelement kann an einem dieser Schenkel angeordnet sein. Das Sensorelement kann sich somit neben der Stange erstrecken. Ferner kann eine elektronische Einrichtung vorgesehen sein, welche die vom Sensorelement gelieferten Signale auswertet. Die Auswertung kann derart erfolgen, dass ein Wert der Spannkraft ermittelt wird. Es ist ferner bevorzugt vorgesehen, dass das Sensorelement über eine drahtgebundene oder eine drahtlose Übertragungsstrecke mit einer Sende-/Empfangseinrichtung kommunizieren kann. Über die Übertragungsstrecke können die vom Sensorelement gelieferten Signale oder die von der elektronischen Einrichtung aufbereiteten Signale bzw. ermittelten Daten vom Spannwerkzeug weg zur Sende-/Empfangseinrichtung übertragen werden. In einer bevorzugten Variante der Erfindung wird vorgeschlagen, dass die Sende-/Empfangseinrichtung ein mobiles Endgerät, beispielsweise ein Tablet-Rechner oder ein Smartphone ist. Es ist ferner bevorzugt vorgesehen, dass das erfindungsgemäße Spannwerkzeug zusammen mit einem mobilen Endgerät verwendet wird, wobei das mobile Endgerät derart programmiert ist, dass es die gelieferten Daten bzw. Werte auf einer Anzeige, beispielsweise einem Display darstellen kann. Das mobile Endgerät ist bevorzugt derart programmiert, dass in dem Programm ein Anwendungsfall aus einer Gruppe von Anwendungsfällen auswählbar ist, wobei jedem der Anwendungsfälle der Gruppe von Anwendungsfällen eine maximale und/oder minimale Spannkraft zugeordnet ist. Das Programm ist dann in der Lage, einen Benutzer gegenüber Angaben zu machen, ob eine minimale Spannkraft erreicht ist oder ob eine maximale Spannkraft überschritten worden ist. Die Erfindung betrifft darüber hinaus ein Verfahren zur Benutzung des erfindungsgemäßen Werkzeuges mit einer Sende-/Empfangseinrichtung, welche in der Lage ist, die Werte der Spannkraft oder daraus abgeleitete Werte darzustellen. Gemäß einer Weiterbildung der Erfindung ist vorgesehen, dass die Spannwerkzeuge einer Mehrzahl von Spannwerkzeugen jeweils eine elektronische Einrichtung aufweisen, die vom Sen-sorelement gelieferte Signale auswerten. Die elektronische Einrichtung ist in der Lage, ein sinnlich, insbesondere optisch oder akustisch erfassbares Signal abzugeben, wenn der Istwert der Spannkraft vom Sollwert abweicht, außerhalb eines Sollwertfensters liegt, unterhalb eines Schwellwertes oder oberhalb eines Schwellwertes liegt. Es ist insbesondere vorgesehen, dass jede der Mehrzahl von gemeinsam verwendeten Spannzwingen ein anderes Signal abgibt, insbesondere ein anderes akustisches Signal, sodass anhand der Art des Signales erkannt werden kann, bei welcher Spannzwinge eine Spannkraftabweichung vorliegt.

### Kurze Beschreibung der Zeichnungen

Ein Ausführungsbeispiel der Erfindung wird nachfolgend anhand beigefügter Zeichnungen erläutert. Es zeigen:
- Fig. 1: eine Draufsicht auf ein Spannwerkzeug, wie es aus der DE 10 2013 101 479 A1 bekannt ist,
- Fig. 2: vergrößert den in Figur 1 mit II bezeichneten Ausschnitt mit abgenommenem Gehäusedeckel in einer Grundstellung,
- Fig. 3: eine Darstellung gemäß Figur 2 jedoch in einer Lösestellung,
- Fig. 4: das in den Figuren 2 und 3 dargestellte Blockierelement in einer Draufsicht und
- Fig. 5: das Blockierelement in einer perspektivischen Darstellung.

### Beschreibung der Ausführungsformen

Die in den Zeichnungen dargestellte Vorrichtung ist eine Spannzwinge, wie sie hinsichtlich ihres mechanischen Aufbaus und ihrer mechanischen Funktion in der DE 10 2013 101 479 A1 beschrieben wird, weshalb die Ausführungen der DE 10 2013 101 479 A1 in den Offenbarungsgehalt dieser technischen Lehre mit einbezogen wird.

Ein erstes Spannelement 3 bildet eine feste Spannbacke, die mittels eines Armes an einem freien Ende eines Verbindungsgliedes 1, welches eine Stange ist, befestigt ist, wobei die Stange einen flachen, ovalen oder runden Querschnitt aufweisen und aus Stahl bestehen kann. Der die Spannbacke 3 tragende Arm kann auch am anderen freien Ende der Stange (Verbindungsglied 1) befestigt werden. Dann arbeitet das Spannwerkzeug nicht als Spannzwinge sondern als Spreizzwinge.

Ein zweites Spannelement 4, welches eine Spannbacke bildet, ist an einem Antriebsgehäuse 6 befestigt. Das Antriebsgehäuse ist verschieblich auf dem Verbindungsglied 1 gelagert. Es kann in Richtung des Pfeiles K immer verlagert werden. In Richtung des Pfeiles G aber nur dann, wenn ein Lösehebel 14 betätigt ist.

Auf der bezogen auf die Lage des Verbindungsgliedes 1 von den Spannelementen 3, 4 weg weisenden Seite befindet sich ein vom Antriebsgehäuse 6 abragender Griff 15 und ein gegen die Rückstellkraft einer Rückstellfeder gegen den Griff 15 verschwenkbarer Spannhebel 7, der ein Antriebsglied ausbildet. Ein in das Antriebsgehäuse 6 hineinragender Arm des Antriebsgliedes 7 wirkt gegen einen Antriebskörper 16, der ein Fenster aufweist, durch welches das von einem Flachstahl, Rundstahl, Ovalstahl oder mehrkantigen Stahl ausgebildete Verbindungsglied 1 hindurchragt. Bei einer Schwenkbetätigung des Antriebsgliedes 7 verkantet sich der Antriebskörper 16 an den beiden Schmalseiten des Verbindungsgliedes 1, sodass der Antriebskörper sich nicht gegenüber dem Verbindungsglied 1 verlagern kann. Ein weiterschwenken des Antriebsgliedes 7 führt dann zu einer Verlagerung des Antriebsgehäuses 6 gegenüber dem Verbindungsglied 1 in einer Spannrichtung K. Nach einem Lösen der auf das Antriebsglied 7 aufgebrachten Spannkraft bewirkt ein Federelement 18 eine Rückverlagerung des Antriebskörpers 16 in die Ausgangsstellung, wobei der Antriebskörper 16 sich gegenüber dem Verbindungsglied 1 verlagert.

Um während dieser Rückverlagerung des Antriebskörpers 16 des Antriebsgehäuses 6 in Position zu halten, ist ein Blockierelement 2 vorgesehen, welches von einem Federelement 17 in einer Blockierstellung gehalten wird, in welcher sich zwei Schmalkanten eines Fensters 8 verkantet an den Schmalkanten des Verbindungsgliedes 1 abstützen, sodass das Antriebsgehäuse 6 nicht in Richtung der Gegenkraft G gegenüber dem Verbindungsglied 1 verlagert werden kann. Erst durch Betätigung des Lösehebels 14, dessen am Ende eines Armes angeordneter Nocken 19 das Blockierelement 2 aus der Blockierstellung bringt, ermöglicht die Rückverlagerung des Antriebsgehäuses 6 in Gegenkraftrichtung G.

In einer Spannstellung wird das Blockierelement 2 verformend beaufschlagt. Es handelt sich dabei um eine dehnende Verformung in Erstreckungsrichtung des Fensters 8. Die beiden Kanten 10 des Fensters 8 beabstanden sich abhängig von der Spannkraft K.

Das Fenster 8 wird von einem Rahmen gebildet, der zwei parallele Rahmenschenkel 9, 9' aufweist, die in der Spannstellung streckbeaufschlagt sind. An einem dieser Schenkel 9, 9' befindet sich ein Sensorelement 5. Bevorzugt ist das Sensorelement 5 ein Dehnungsmessstreifen. Der Dehnungsmessstreifen 5 kann auf dem Schenkel 9 des Rahmens, der das Fenster 8 einrahmt aufgeklebt sein. Das Sensorelement 5 befindet sich insbesondere zwischen zwei von den beiden Kanten 10 definierten Linien. Der Dehnungsmessstreifen ist insbesondere dort angeordnet, wo das Blockierelement durch die Übertragung der Spannkraft vom Spannelement 4 auf das Verbindungsglied 1 gestreckt wird.

Es können Kabel 12 vorgesehen sein, mit denen das Sensorelement 5 mit einer elektrischen Einrichtung 11 verbunden ist. Die elektrische Einrichtung 11 kann eine Batterie aufweisen, mit der sie mit elektrischer Energie versorgt wird. Die elektrische Einrichtung 11 kann eine Sende-/Empfangsantenne aufweisen, um entlang einer drahtlosen Kommunikationsstrecke 13,13' mit einer externen Sende-/Empfangseinrichtung 20 Daten auszutauschen. Es kann aber auch ein nicht dargestellter elektrischer Kontakt vorgesehen sein, um mit einem externen elektrischen Gerät eine drahtgebundene Kommunikationsstrecke aufzubauen.

Gemäß einer bevorzugten Ausgestaltung der Erfindung wird das externe elektrische Gerät, welches eine Sende-/Empfangseinrichtung ausbildet von einem mobilen Endgerät, beispielsweise einem Tablet-Computer oder einem Smartphone ausgebildet. In der Figur 1 wird das mobile Endgerät mit der Bezugsziffer 20 bezeichnet. Auf einer Anzeige 21 des mobilen Endgerätes 20 können Werte dargestellt werden, die mit dem Sensorelement 5 gemessen werden. Es ist insbesondere vorgesehen, dass das mobile Endgerät 20 derart programmiert ist, das aus einer Gruppe von Anwendungsfällen ein Anwendungsfall auswählbar ist. Jedem der Anwendungsfälle ist ein Grenzwert zugeordnet. Bei dem Grenzwert kann es sich um eine minimale Spannkraft, um eine maximale Spannkraft oder um einen Bereich zwischen einer minimalen und einer maximalen Spannkraft handeln. Auf der Anzeige 21 kann angezeigt werden, ob die zwischen den Spannelementen 3, 4 beim jeweils ausgewählten Anwendungsfall in einem gültigen Bereich liegt.

Die Anwendungsfälle können beispielsweise das Spannen verschiedener Werkstoffe oder Werkstücke sein. Die Anzeige 21 kann ein Signal, beispielsweise ein optisches oder ein akustisches abgeben, wenn eine minimale Spannkraft unterschritten oder eine maximale Spannkraft überschritten wird. Die maximal zulässige Spannkraft hängt vom Anwendungsfall ab, also beispielsweise von der Art des Werkstoffs, beispielsweise der Härte des Holzes, das mit Hilfe des Spannwerkzeuges verleimt wird. Ein Anwendungsfall, welcher das verleimen weicher Hölzer betrifft, kann einen niedrigeren Grenzwert für die maximal aufzubringende Spannkraft aufweisen, als ein Anwendungsfall für ein härteres Holz. Die Erfindung betrifft ferner ein Verfahren bzw. eine Verwendung, bei der mehrere im Wesentlichen gleich gestaltete Spannwerkzeuge mit einer externen Sende-/Empfangseinrichtung 20 kommunizieren. Die Anzeige 21 der Sende-/Empfangseinrichtung 20 kann dann sämtliche Spannkräfte anzeigen, die die Spannwerkzeuge auf ein Werkstück ausüben. Es kann optisch dargestellt werden, welche der Vielzahl von Spannwerkzeugen nachgespannt werden muss oder bei welchem Spannwerkzeug die Spannkraft zu vermindern ist, damit alle Spannwerkzeuge eine einheitliche Spannkraft auf das Werkstück ausüben.

Es können mehrere Spannzwingen in Reihe hintereinander angeordnet sein, wobei die Spannzwingen eine vorbestimmte Spannkraft auf ein Werkstück ausüben sollen. Jede der Spannzwingen kann ein optisches oder akustisches oder anderweitig sinnerfassbares Signal abgeben, wenn der Istwert der Spannkraft von einem Sollwert abweicht, außerhalb eines Sollwertfensters liegt, einen Sollwert unterschreitet oder einen Sollwert überschreitet. Die abzugebenden Signale können sich in geeigneter Weise unterscheiden, sodass bei mehreren der Spannzwingen anhand der abgegebenen Signale unterschieden werden kann, von welcher Spannzwinge das Signal abgegeben worden ist. Die akustischen Signale können sich beispielsweise durch Tonhöhe, Tonfolge oder dergleichen unterscheiden.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Spannwerkzeug, das dadurch gekennzeichnet ist, dass das verformbare Element ein Element 2 ist, über das sich in der Spannstellung eines der Spannelemente 4 am Verbindungsglied 1 abstützt.

Ein Spannwerkzeug, das dadurch gekennzeichnet ist, dass das Element ein Blockierelement 2 ist, das von einer sich am Verbindungsglied 1 abstützenden Blockierstellung in eine Freigabestellung bringbar ist, wobei sich das mit dem Blockierelement 2 am Verbindungsglied 1 abstützende Spannelement 4 in der Freigabestellung in Richtung der Gegenkraft G gegenüber dem Verbindungsglied 1 verlagern lässt.

Ein Spannwerkzeug, das dadurch gekennzeichnet ist, dass das mit dem Blockierelement 2 am Verbindungsglied 1 abstützende Spannelement 4 einem Antriebsgehäuse 6 zugeordnet ist, welches in der Freigabestellung in der Erstreckungsrichtung des Verbindungsgliedes 1 verlagerbar ist, wobei das Antriebsgehäuse 6 ein Antriebsglied 7 aufweist, mit dem das Antriebsgehäuse 6 durch eine repetierende Bewegung des Antriebsgliedes schrittweise in Richtung der Spannkraft K verlagerbar ist und das Blockierelement 2 eine Rückdrücksperre ausbildet.

Ein Spannwerkzeug, das dadurch gekennzeichnet ist, dass das Sensorelement 5 ein Dehnungsmesselement ist, welches auf einer Oberfläche des Blockierelementes 2 befestigt ist.

Ein Spannwerkzeug, das dadurch gekennzeichnet ist, dass das Sensorelement 5 an einem Schenkel 9 eines ein Fenster 8 umrahmenden Rahmen angeordnet ist, wobei sich durch das Fenster 8 das Verbindungsglied 1 erstreckt.

Ein Spannwerkzeug, das dadurch gekennzeichnet ist, dass zwei sich gegenüberliegende Ränder des Fensters 8 Kanten 10 ausbilden, die in der Blockierstellung am Verbindungsglied 1 verkanten, wobei mindestens einer von zwei die beiden die Kanten 10 ausbildenden Ränder miteinander verbindenden Schenkel 9, 9', das insbesondere als Dehnungsmessstreifen ausgebildete Sensorelemente 5 tragen.

Ein Spannwerkzeug, das dadurch gekennzeichnet ist, dass eine elektronische Einrichtung 11 vorgesehen ist, welche die vom Sensorelement 5 gelieferten Signale auswertet und einen Wert der Spannkraft K ermittelt und/oder die Signale überträgt und/oder dass die elektronische Einrichtung 11 derart eingerichtet ist, dass von ihr erzeugte optische oder akustische Signale einer Spannzwinge von einer anderen Spannzwinge, die zusammen mit der einen Spannzwinge verwendet wird, unterscheidbar sind..

Ein Spannwerkzeug, das dadurch gekennzeichnet ist, dass eine drahtgebunden oder drahtlose Übertragungsstrecke 13 vorgesehen ist, mit der die vom Sensorelement 5 gelieferten Signale oder von der elektronischen Einrichtung 11 ermittelten Werte weg vom Spannwerkzeug zu einer Sende-/Empfangseinrichtung 20 übertragen werden können.

Ein Verfahren, das dadurch gekennzeichnet ist, dass eine Datenkommunikation 13, 13' mit einer Sende-/ Empfangseinrichtung 20 hergestellt wird, wobei die Sende-/Empfangseinrichtung 20 eine Anzeige 21 aufweist, auf der die Werte der Spannkraft K oder daraus abgeleitete Werte dargestellt werden.

Eine Verwendung eines Spannwerkzeugs, die dadurch gekennzeichnet ist, dass die Sende-/Empfangseinrichtung 20 drahtlos vom Spannwerkzeug Daten empfängt und diese oder daraus abgeleitete Daten auf einer Anzeige 21 anzeigt, wobei die Sende-/Empfangseinrichtung 20 insbesondere ein mobiles Endgerät 20 ist, wobei insbesondere vorgesehen ist, dass mehrere Spannwerkzeuge Daten an eine gemeinsame Sende-/Empfangseinrichtung 20 übertragen und die Daten oder daraus abgeleitete Daten auf der Anzeige 21 angezeigt werden.

Alle offenbarten Merkmale sind (für sich, aber auch in Kombination untereinander) erfindungswesentlich. Die Unteransprüche charakterisieren, auch ohne die Merkmale eines in Bezug genommenen Anspruchs, mit ihren Merkmalen eigenständige erfinderische Weiterbildungen des Standes der Technik, insbesondere um auf Basis dieser Ansprüche Teilanmeldungen vorzunehmen. Die in jedem Anspruch angegebene Erfindung kann zusätzlich ein oder mehrere der in der vorstehenden Beschreibung, insbesondere mit Bezugsziffern versehene und/oder in der Bezugsziffernliste angegebene Merkmale aufweisen. Die Erfindung betrifft auch Gestaltungsformen, bei denen einzelne der in der vorstehenden Beschreibung genannten Merkmale nicht verwirklicht sind, insbesondere soweit sie erkennbar für den jeweiligen Verwendungszweck entbehrlich sind oder durch andere technisch gleichwirkende Mittel ersetzt werden können.

**Liste der Bezugszeichen**

| | | | |
|---|---|---|---|
| 1 | Verbindungsglied | | |
| 2 | Blockierelement | G | Gegenkraft |
| 3 | Spannelement | K | Spannkraft |
| 4 | Spannelement | | |
| 5 | Sensorelement | | |
| 6 | Antriebsgehäuse | | |
| 7 | Antriebsglied | | |
| 8 | Fenster | | |
| 9 | Schenkel | | |
| 9' | Schenkel | | |
| 10 | Kante | | |
| 11 | Einrichtung | | |
| 12 | Kabel | | |
| 13 | Übertragungsstrecke | | |
| 13' | Übertragungsstrecke | | |
| 14 | Lösehebel | | |
| 15 | Griff | | |
| 16 | Antriebskörper | | |
| 17 | Federelement | | |
| 18 | Federelement | | |
| 19 | Nocken | | |
| 20 | mobiles Endgerät | | |
| 21 | Anzeige | | |

## Patentansprüche

1. Spannwerkzeug mit einer Einrichtung zur Erzeugung einer Spannstellung, in der zwei Spannelemente (3, 4) eine Spannkraft (K) auf ein Werkstück (G) aufbringen, deren Gegenkraft ein die Spannelemente (3, 4) miteinander verbindendes Verbindungsglied (1) aufnimmt, mit einem sich beim Erzeugen der Spannkraft (K) verformendem Element und mit einem Sensorelement (5), das die Verformung des verformbaren Elementes in ein elektrisches Signal wandelt, aus dem ein Wert der Spannkraft (K) ermittelbar ist, **dadurch kennzeichnet, dass** das verformbare Element ein Blockierelement (2) ist, mit dem sich in der Spannstellung eines der Spannelemente (4) in einer Blockierstellung am Verbindungsglied (1) abstützt und das in eine Freigabestellung bringbar ist, in der sich das am Verbindungsglied (1) abstützende Spannelement (4) gegenüber dem Verbindungsglied (1) verlagern lässt.

2. Spannwerkzeug nach Anspruch 1, **dadurch gekennzeichnet, dass** das mit dem Blockierelement (2) am Verbindungsglied (1) abstützende Spannelement (4) einem Antriebsgehäuse (6) zugeordnet ist, welches in der Freigabestellung in der Erstreckungsrichtung des Verbindungsgliedes (1) verlagerbar ist.

3. Spannwerkzeug nach Anspruch 2, **dadurch gekennzeichnet, dass** das Antriebsgehäuse (6) ein Antriebsglied (7) aufweist, mit dem das Antriebsgehäuse (6) durch eine repetierende Bewegung des Antriebsgliedes (7) schrittweise in Richtung der Spannkraft (K) verlagerbar ist und das Blockierelement (2) eine Rückdrücksperre ausbildet.

4. Spannwerkzeug nach einem der vorhergehenden Ansprüche, **dadurch kennzeichnet, dass** das Sensorelement (5) ein Dehnungsmesselement ist, welches auf einer Oberfläche des Blockierelementes (2) befestigt ist.

5. Spannwerkzeug nach einem der vorhergehenden Ansprüche, **dadurch kennzeichnet, dass** das Sensorelement (5) an einem Schenkel (9) eines ein Fenster (8) umrahmenden Rahmen angeordnet ist, wobei sich durch das Fenster (8) das Verbindungsglied (1) erstreckt.

6. Spannwerkzeug nach Anspruch 5, **dadurch kennzeichnet, dass** zwei sich gegenüberliegende Ränder des Fensters (8) Kanten (10) ausbilden, die in der Blockierstellung am Verbindungsglied (1) verkanten, wobei mindestens einer von zwei die beiden die Kanten (10) ausbildenden Ränder miteinander verbindenden Schenkel (9, 9'), das insbesondere als Dehnungsmessstreifen ausgebildete Sensorelement (5) tragen.

7. Spannwerkzeug nach einem der vorhergehenden Ansprüche, **dadurch kennzeichnet, dass** eine elektronische Einrichtung (11) vorgesehen ist, welche die vom Sensorelement (5) gelieferten Signale auswertet und einen Wert der Spannkraft (K) ermittelt.

8. Spannwerkzeug nach einem der vorhergehenden Ansprüche, **dadurch gekennzeichnet, dass** eine elektronische Einrichtung (11) vom Sensorelement (5) gelieferte Signale überträgt.

9. Spannwerkzeug nach Anspruch 7 oder 8, **dadurch gekennzeichnet, dass** die elektronische Einrichtung (11) derart eingerichtet ist, dass von ihr erzeugte optische oder akustische Signale einer Spannzwinge von den Signalen, die von einer anderen Spannzwinge, die zusammen mit der einen Spannzwinge verwendet wird, erzeugt werden, unterscheidbar sind.

10. Spannwerkzeug nach einem der Ansprüche 7 bis 9, **dadurch gekennzeichnet, dass** eine drahtgebundene oder drahtlose Übertragungsstrecke (13) vorgesehen ist, mit der die vom Sensorelement (5) gelieferten Signale oder von der elektronischen Einrichtung (11) ermittelten Werte weg vom Spannwerkzeug zu einer Sende-/Empfangseinrichtung (20) übertragen werden können.

11. Verfahren zum Betrieb eines Spannwerkzeuges gemäß einem der vorhergehenden Ansprüche, **dadurch kennzeichnet, dass** eine Datenkommunikation (13, 13') mit einer Sende-/Empfangseinrichtung (20) hergestellt wird, wobei die Sende-/Empfangseinrichtung (20) eine Anzeige (21) aufweist, auf der die Werte der Spannkraft (K) oder daraus abgeleitete Werte dargestellt werden

12. Verwendung zumindest eines Spannwerkzeugs gemäß einem der Ansprüche 1 bis 10 zusammen mit einer Sende-/Empfangseinrichtung (20), **dadurch gekennzeichnet, dass** die Sende-/Empfangseinrichtung (20) drahtlos vom Spannwerkzeug Daten empfängt und diese oder daraus abgeleitete Daten auf einer Anzeige (21) anzeigt, wobei die Sende-/Empfangseinrichtung (20) insbesondere ein mobiles Endgerät (20) ist, wobei insbesondere vorgesehen ist, dass mehrere Spannwerkzeuge Daten an eine gemeinsame Sende-/Empfangseinrichtung (20) übertragen und die Daten oder daraus abgeleitete Daten auf der Anzeige (21) angezeigt werden.

## Claims

1. Clamping tool comprising a device for generating a clamping position in which two clamping elements (3, 4) apply a clamping force (K) to a workpiece (G), the counterforce of which is absorbed by a connecting member (1) interconnecting the clamping elements (3, 4), the clamping tool further comprising an element which deforms when the clamping force (K) is generated, and a sensor element (5) which converts the deformation of the deformable element into an electrical signal from which a value of the clamping force (K) can be determined, **characterized in that** the deformable element is a blocking element (2) by means of which, in the clamping position, one of the clamping elements (4) is supported on the connecting member (1) in a blocking position, and which can be brought into a release position in which the clamping element (4) supported on the connecting member (1) can be displaced relative to the connecting member (1).

2. Clamping tool according to claim 1, **characterized in that** the clamping element (4) supported on the connecting member (1) by the blocking element (2) is associated with a drive housing (6) which, in the release position, is displaceable in the longitudinal direction of the connecting member (1).

3. Clamping tool according to claim 2, **characterized in that** the drive housing (6) comprises a drive member (7) by means of which the drive housing (6) can be displaced stepwise in the direction of the clamping force (K) by a repetitive movement of the drive member (7), and **in that** the blocking element (2) forms a back-drive lock.

4. Clamping tool according to any one of the preceding claims, **characterized in that** the sensor element (5) is a strain-measuring element which is fastened to a surface of the blocking element (2).

5. Clamping tool according to any one of the preceding claims, **characterized in that** the sensor element (5) is arranged on a leg (9) of a frame surrounding an opening (8), through which the connecting member (1) extends.

6. Clamping tool according to claim 5, **characterized in that** two opposite edges of the opening (8) form edges (10) which interlock with the connecting member (1) in the blocking position, and that at least one of the two legs (9, 9') connecting the edges (10) carries the sensor element (5), which is in particular designed as a strain gauge.

7. Clamping tool according to any one of the preceding claims, **characterized in that** an electronic unit (11) is provided which evaluates the signals supplied by the sensor element (5) and determines a value of the clamping force (K).

8. Clamping tool according to any one of the preceding claims, **characterized in that** an electronic unit (11) transmits signals supplied by the sensor element (5).

9. Clamping tool according to claim 7 or 8, **characterized in that** the electronic unit (11) is configured such that optical or acoustic signals generated thereby for one clamping tool are distinguishable from the signals generated by another clamping tool used together with the former.

10. Clamping tool according to any one of claims 7 to 9, **characterized in that** a wired or wireless transmission path (13) is provided, via which the signals supplied by the sensor element (5) or the values determined by the electronic unit (11) can be transmitted from the clamping tool to a transmitting/receiving device (20).

11. Method for operating a clamping tool according to any one of the preceding claims, **characterized in that** data communication (13, 13') is established with a transmitting/receiving device (20), wherein the transmitting/receiving device (20) comprises a display (21) on which the values of the clamping force (K) or values derived therefrom are displayed.

12. Use of at least one clamping tool according to any one of claims 1 to 10 together with a transmitting/ receiving device (20), **characterized in that** the transmitting/receiving device (20) wirelessly receives data from the clamping tool and displays these data or data derived therefrom on a display (21), the transmitting/receiving device (20) being in particular a mobile terminal (20), wherein it is in particular provided that several clamping tools transmit data to a common transmitting/receiving device (20) and the data or the data derived therefrom are displayed on the display (21).

## Revendications

1. Outil de serrage comprenant un dispositif destiné à générer une position de serrage dans laquelle deux éléments de serrage (3, 4) exercent une force de serrage (K) sur une pièce (G), la contre-force de laquelle est absorbée par un organe de liaison (1) reliant les éléments de serrage (3, 4) entre eux, l'outil de serrage comprenant en outre un élément se déformant lors de la génération de la force de serrage (K) et un élément capteur (5) qui convertit la déformation de l'élément déformable en un signal électrique à partir duquel une valeur de la force de serrage (K) peut être déterminée, **caractérisé en ce que** l'élément déformable est un élément de blocage (2) au moyen duquel, dans la position de serrage, l'un des éléments de serrage (4) s'appuie sur l'organe de liaison (1) dans une position de blocage, et qui peut être amené dans une position de libération dans laquelle l'élément de serrage (4) s'appuyant sur l'organe de liaison (1) peut être déplacé par rapport à celui-ci.

2. Outil de serrage selon la revendication 1, **caractérisé en ce que** l'élément de serrage (4) s'appuyant sur l'organe de liaison (1) au moyen de l'élément de blocage (2) est associé à un boîtier d'entraînement (6) qui, dans la position de libération, est déplaçable dans la direction d'extension de l'organe de liaison (1).

3. Outil de serrage selon la revendication 2, **caractérisé en ce que** le boîtier d'entraînement (6) comprend un organe d'entraînement (7) au moyen duquel le boîtier d'entraînement (6) peut être déplacé par étapes dans la direction de la force de serrage (K) par un mouvement répétitif de l'organe d'entraînement (7), et **en ce que** l'élément de blocage (2) forme un dispositif anti-retour.

4. Outil de serrage selon l'une quelconque des revendications précédentes, **caractérisé en ce que** l'élément capteur (5) est une jauge de déformation fixée sur une surface de l'élément de blocage (2).

5. Outil de serrage selon l'une quelconque des revendications précédentes, **caractérisé en ce que** l'élément capteur (5) est disposé sur un bras (9) d'un cadre entourant une ouverture (8), à travers laquelle s'étend l'organe de liaison (1).

6. Outil de serrage selon la revendication 5, **caractérisé en ce que** deux bords opposés de l'ouverture (8) forment des arêtes (10) qui se bloquent sur l'organe de liaison (1) dans la position de blocage, au moins l'un des deux bras (9, 9') reliant les arêtes (10) portant l'élément capteur (5), lequel est notamment constitué d'une jauge de contrainte.

7. Outil de serrage selon l'une quelconque des revendications précédentes, **caractérisé en ce qu'**une unité électronique (11) est prévue, laquelle évalue les signaux fournis par l'élément capteur (5) et détermine une valeur de la force de serrage (K).

8. Outil de serrage selon l'une quelconque des revendications précédentes, **caractérisé en ce qu'**une unité électronique (11) transmet les signaux fournis par l'élément capteur (5).

9. Outil de serrage selon la revendication 7 ou 8, **caractérisé en ce que** l'unité électronique (11) est configurée de manière que les signaux optiques ou acoustiques qu'elle génère pour un outil de serrage soient distinguables des signaux générés par un autre outil de serrage utilisé conjointement.

10. Outil de serrage selon l'une quelconque des revendications 7 à 9, **caractérisé en ce qu'**une liaison de transmission (13), filaire ou sans fil, est prévue, au moyen de laquelle les signaux fournis par l'élément capteur (5) ou les valeurs déterminées par l'unité électronique (11) peuvent être transmis depuis l'outil de serrage vers un dispositif d'émission/ réception (20).

11. Procédé de fonctionnement d'un outil de serrage selon l'une quelconque des revendications précédentes, **caractérisé en ce qu'**une communication de données (13, 13') est établie avec un dispositif d'émission/réception (20), ledit dispositif comportant un afficheur (21) sur lequel sont affichées les valeurs de la force de serrage (K) ou des valeurs en étant dérivées.

12. Utilisation d'au moins un outil de serrage selon l'une quelconque des revendications 1 à 10 conjointement avec un dispositif d'émission/réception (20), **caractérisée en ce que** le dispositif d'émission/réception (20) reçoit sans fil des données en provenance de l'outil de serrage et affiche ces données ou des données dérivées sur un afficheur (21), le dispositif d'émission/réception (20) étant notamment un terminal mobile (20), et il est prévu en particulier que plusieurs outils de serrage transmettent des données vers un dispositif d'émission/réception (20) commun, et que ces données ou les données dérivées soient affichées sur l'afficheur (21).
